# EUROPÄISCHE PATENTSCHRIFT

(11) **EP 0 841 298 B1**
(45) Veröffentlichungstag und Bekanntmachung des Hinweises auf die Patenterteilung: **04.01.2006**
(21) Anmeldenummer: 97118120.1
(22) Anmeldetag: 18.10.1997
(51) Int. Cl.: B66D 1/58, B66C 13/26

(54) **Steuerungsanordnung mit Erkennung des Gewichts der Last**
Control arrangement with detection of the weight of the load
Système de commande avec détection du poids de la charge.

(30) Priorität: 07.11.1996 DE 19645812
(43) Veröffentlichungstag der Anmeldung: 13.05.1998
(73) Patentinhaber: R. Stahl Fördertechnik GmbH, 74653 Künzelsau (DE)
(72) Erfinder: Thürmer, Falk, 74653 Künzelsau (DE)
(74) Vertreter: Rüger, Barthelt & Abel Patentanwälte

(56) Entgegenhaltungen:
- DE-A- 2 058 712
- DE-A- 2 930 439
- DE-A- 3 020 480

## Beschreibung

Bei Hebezeugen können für Menschen und Material extrem gefährliche Situationen eintreten, wenn beim Hochfahren des Hebezeugs der Haken oder die daran hängende Last an irgendwelchen ortsfesten Teilen hängen bleiben. Der Vorgang geht schlagartig schnell und die Reaktionszeit des Kranführers reicht nicht aus zu verhindern, daß dadurch dramatische Überlastungen des Systems entstehen. Aus diesem Grunde ist das Hebezeug mit Sensoren und einer Steuereinrichtung ausgestattet, die selbsttätig die Hubbewegung stillsetzen soll, sobald eine solche Gefahr erkannt wird.

Je länger die Reaktionszeit des Systems insgesamt ist, d.h. je mehr Zeit vergeht zwischen dem Erkennen, daß eine bestimmte Lastgrenze überschritten wird, und dem Stillstand des Antriebsmotors, umso größer ist die nach dem Überschreiten der Lastgrenze auftretende zusätzliche Krafterhöhung. Genauere Betrachtungen zeigen, daß bei der Normalhubgeschwindigkeit die größte Energie des Systems als kinetische Energie im Anker des Antriebsmotors gespeichert ist. Die dort nach dem Abschalten des Motorstroms enthaltene Energie beträgt bis zu 80% der kinetischen Gesamtenergie im System. Um dies zu verhindern, sollte so schnell wie möglich die Drehzahl vermindert werden, wenn ein Festhaken droht. Dazu ist es notwendig, das Gewicht der Last incl. dem Gewicht des Seils zu kennen, um einen variablen Grenzwert zu haben, der frühzeitig eine Entscheidung ermöglicht.

Aus der DE-20 58 712 C3, der den nächstliegender Stand der Technik darstellt, ist eine Überlastsicherung für ein Hebezeug bekannt, die lediglich beim Anheben der Last von der Unterlage wirksam ist. Wenn der Kranführer oder Bediener des Hebezeugs die Last mit der Haupthubgeschwindigkeit vom Boden anheben will, fährt das Hebezeug zunächst mit der Nennhubgeschwindigkeit, um das Seil schnell zu straffen. Sobald die Meßeinrichtung an dem Hebezeug eine Seilkraft von etwa 20% der Nennlast feststellt, wird selbsttätig aus dem Hauptgang in den Feingang umgeschaltet und die Haupthubgeschwindigkeit gesperrt. Die Sperrung der Haupthubgeschwindigkeit bleibt solange vorhanden, bis sichergestellt ist, daß keine Überlastung des Hebezeugs vorliegt. Sollte während des Anhebens der Last ein Verhaken auftreten oder die Last schwerer sein als die zulässige Nennlast, übersteigt die Seilkraft einen zweiten Grenzwert, der etwa bei 110% der Nennlast liegt, und es wird das Hebezeug abgeschaltet. Es kann anschließend nur noch in Richtung Senken in Bewegung gesetzt werden.

Durch die Verwendung des Feinhubs nach dem Seilstraffen können dramatische Überlastungen des Hebezeugs lediglich beim Anfahren der Last vermieden werden, weil die kinetische Energie klein ist. Sollte aber die Last sich während der Hubbewegung verhaken, arbeitet die Maschine mit der Haupthubgeschwindigkeit, d.h. bei hoher Geschwindigkeit, womit die oben geschilderten Probleme auftreten. Ein variabler Grenzwert ist nicht beschrieben.

Das aus der DE-29 30 439 C2 bekannte Verfahren zur Steuerung eines Hebezeugs verwendet die zeitliche Ableitung der Seilkraft, um festzustellen, ob beim Anheben der Last eine Überlastung auftreten kann. Sobald der Anstieg der Seilkraft zu groß ist, wird beim Anheben in den Feingang umgeschaltet.

Ein System, das mit einer zeitlichen Ableitung arbeitet, ist gegenüber Störungen sehr empfindlich, und zwar sowohl gegenüber Störungen, die scheinbar einen zu schnellen Anstieg simulieren als auch Störungen, die die gegenteilige Richtung simulieren.

Ausgehend hiervon ist es Aufgabe der Erfindung, ein Antriebs- und Steuersystem für Hebezeuge zu schaffen, das in der Lage ist, beim Anheben einer Last extrem schnell deren Gewicht gegebenfalls zuzüglich dem Gewicht des Seils zu ermitteln.

Diese Aufgabe wird erfindungsgemäß durch das Antriebs- und Steuersystem mit den Merkmalen des Anspruches 1 gelöst.

Das neue Antriebs- und Steuersystem ist in der Lage, sehr schnell zu erkennen, ob die Last angehoben ist und welches Gewicht sie hat. Diese schnelle Reaktion wird ermöglicht, weil das neue Antriebs- und Steuersystem selbstadaptiv arbeitet und in dem Maß, in dem sich die Seilkraft erhöht, selbsttätig einen variablen oberen Grenzwert nachstellt. Das Nachfahren oder Nachstellen des oberen variablen Grenzwertes endet automatisch, wenn die Last frei am Seil hängt, und zwar selbst dann, wenn durch das Losreißen der Last Longitudinalschwingungen im Seil angeregt wurden. Damit ist der Grenzwert praktisch gleichzeitig mit dem Schwebezustand der Last verfügbar. Es müssen keine Zeitglieder verwendet werden, die das Erfassen der Last weit in die Zukunft schieben, um sicherzustellen, daß tatsächlich auch ein langes Seil gestrafft ist und die Schwingungen abgeklungen sind.

Würde bei einem rein zeitlich arbeitenden Verfahren keine hinreichend lange Pause vorgesehen werden zwischen dem Einschalten des Antriebsmotors und dem Ermitteln des Lastsignals, könnten angefachte Schwingungen zu Fehlern führen. Es braucht hierzu nur angenommen zu werden, daß die Pause zu einem Zeitpunkt abgelaufen ist, zu dem die Last am freien Seil gerade nach oben schwingt, was zu einem kleineren.Lastsignal führt. Das Steuersystem würde diesen unter dem wahren Gewicht der Last liegenden Wert ablesen und damit umgehend bei der nächsten Halbwelle der Schwingung in den Überlastfall geraten, der zur Notabschaltung führt.

Um dies zu vermeiden, müßte bei einem rein zeitlich arbeitenden System die Länge der Pause für den ungünstigsten Fall bemessen sein. Dieser ungünstigste Fall liegt vor bei maximaler Länge des Seils und der Nennlast. Bei diesen Randbedingungen benötigt das Einschwingen oder Einwippen der Last die längste Zeit, gemessen ab dem anfänglichen Straffen des Seils bis hin zum hinreichenden Abklingen der Seilschwingungen.

Bei dem neuen Verfahren tritt eine derart lange Totzeit nicht auf. Das System arbeitet bereits sicher, wenn nach dem letzten Überschreiten des variablen Grenzwertes und dessen Nachführung eine Zeit vergangen ist, die etwas länger als eine Schwingungsperiode der Seilschwingung ist. Diese Zeitspanne ist signifikant kürzer als die vorerwähnte erforderliche Pause bei zeitabhängig arbeitenden Systemen. Es genügt, diese maximale Schwingungsperiode abzuwarten, um zu entscheiden, daß jetzt die Last angehoben ist und künftig keine Lastsignale erscheinen werden, die größer sind als dieser jetzt erreichte variable obere Grenzwert. Es sei denn, die Last bleibt irgendwo hängen.

Je nachdem, wie das Hebezeug dimensioniert und mit welchen Schwingungsamplituden zu rechnen ist, genügt es, den so ermittelten oberen variablen Grenzwert festzuhalten und als künftigen Referenzwert für Überlastmessungen zu verwenden.

Sollten jedoch die zu erwartenden Schwingungen eine größere Amplitude haben und eine genaue Übereinstimmung zwischen dem oberen variablen Grenzwert und dem wahren Gewicht der Last benötigt werden, kann es erforderlich sein, zusätzlich einen variablen unteren Grenzwert einzuführen. Dieser wird solange mit nach oben verstellt, wie auch der variable obere Grenzwert überschritten wird. Erst wenn keine Überschreitung des variablen oberen Grenzwertes mehr stattfindet, kann die Unterschreitung des unteren variablen Grenzwertes ausgewertet werden im Sinne einer Erniedrigung sowohl des unteren variablen Grenzwertes als auch des oberen variablen Grenzwertes. Dadurch folgen mit einer gewissen Verzögerung der obere und der untere Grenzwert dem schwingenden Lastsignal solange, bis die Amplitude der Schwingungen in das Band fallen, das zwischen dem oberen und dem unteren variablen Grenzwert festgelegt ist.

Das System kann nicht wissen, ob nach der letzten Korrektur einer der beiden Grenzwerte sehr dicht an der aktuellen Größe des Lastsignals liegt. Um hier Störungen zu vermeiden, ist es gegebenenfalls zweckmäßig, nach dem Ablauf der festgelegten Zeit den variablen oberen Grenzwert und/oder den variablen unteren Grenzwert um einen kleinen Inkrementalwert nach oben bzw. nach unten zu erweitern, d.h. den Abstand zwischen den beiden Grenzwerten geringfügig zu vergrößern.

Im übrigen sind Weiterbildungen der Erfindung Gegenstand von Unteransprüchen.

In der Zeichnung ist ein Ausführungsbeispiel des Gegenstandes der Erfindung dargestellt. Es zeigen:
Fig. 1 einen Seilzug gemäß der Erfindung, in einer perspektivischen Schemazeichnung,
Fig. 2 das elektrische Blockschaltbild.für die Steuerungseinrichtung des Seilzugs nach Fig. 1 und
Fig. 3 einen Ausschnitt aus einem Flußdiagramm des Steuersystems nach Fig. 2 und
Fig. 4 ein Diagramm zur Veranschaulichung des Kraftverlaufs und der Änderung der variablen Grenzwerte mit der Zeit.

Fig. 1 zeigt in einer schematischen perspektivischen Darstellung einen Seilzug 1 mit einer in einem Rahmen 2 gelagerten Seiltrommel 3. Von der Seiltrommel 3 läuft ein Seil 4 ab, das zu einer Hakenflasche 5 und von dort zurück zu einer Verankerungsstelle 6 in dem Rahmen führt. An der Hakenflasche 5 hängt eine Last 7.

Um die Seiltrommel 3 in Umdrehungen zu versetzen, ist an dem Rahmen 2 ein Elektromotor 8 angeflanscht, der vorzugsweise ein Drehstrommotor mit Kurzschlußläufer ist. Die Steuerung des Motors 8 geschieht über eine schematisch angedeutete Steuerungsanordnung 9, die in einem aufgeklappt gezeichneten Steuerkasten 11 untergebracht ist. An der Steuerungsanordnung 9 ist über ein Hängekabel 12 ein Handschalter oder Hängetaster 13 angeschlossen, der als Eingabeeinrichtung dient.

Der Hängetaster 13 weist zwei handbetätigte Drucktaster 14 und 15 auf, die dazu dienen, die Bewegung der Seiltrommel 3 zu steuern. Beispielsweise wird durch leichtes Niederdrücken des Drucktasters 14 bis zu einem Druckpunkt die Seiltrommel 3 im Sinne eines Anhebens der Last 7 mit einer langsamen Geschwindigkeit (Feingang) in Gang gesetzt. Wird der Drucktaster 14 über den Druckpunkt hinaus betätigt, erfolgt das Anheben der Last 7 mit einer erhöhten Geschwindigkeit (Haupthubgeschwindigkeit). Sinngemäß dasselbe gilt für den Drucktaster 15, der die Abwärtsbewegung steuert.

Wie Fig. 2 zeigt, basiert die Steuerungsanordnung 9 auf einem Mikroprozessor 16, d.h. mit den Drucktastern 14 und 15 werden nicht unmittelbar Motorschütze gesteuert, sondern die von diesen Drucktastern 14, 15 kommenden Signale gelangen in den Mikroprozessor 16, der seinerseits entsprechend Schalt- oder Motorschütze einer Stromversorgung 17 ansteuert. Der Mikroprozessor 16 übernimmt die gesamte Funktionsüberwachung des Hebezeugs 1.

Die Stromanschlüsse zum Netz bzw. die Stromversorgung für den Mikroprozessor 16 sind in Fig. 2 der Übersichtlichkeit halber nicht dargestellt, da sie zum Verständnis der Erfindung nichts beitragen.

An einen Eingang 18 des Mikroprozessors 16 ist über das Steuerkabel 12 der Hängeschalter 13 angeschlossen. Ein Ausgang 19 des Mikroprozessors 16 ist mit einem Steuereingang 21 der Stromversorgungseinrichtung 17 verbunden. Diese umfaßt im einfachsten Falle Motorschütze, um den Antriebsmotor 8, der über Leitungen 22 mit einem Ausgang 23 der Stromversorgungseinrichtung 17 verbunden ist, wahlweise in den beiden Drehrichtungen mit unterschiedlichen Drehzahlen in Gang zu setzen. Der Antriebsmotor 8 ist ein polumschaltbarer Drehstrommotor mit Kurzschlußläufer, der die Eigenschaft besitzt, beim Umschalten von der niedrigen Polzahl auf die hohe Polzahl, also beim Umschalten von der hohen Drehzahl auf die niedrige Drehzahl elektrisch zu bremsen.

Anstelle der Kombination von Schaltschützen und einem polumschaltbaren Asynchronmotor kann auch ein Frequenzumrichter in Verbindung mit einem Drehstromasynchronmotor mit fester Polpaarzahl eingesetzt werden. Beim Zurückregeln der Motordrehzahl entsteht dieselbe Bremswirkung, wenn der Frequenzumrichter entsprechend aufgebaut ist. Dabei wird entweder die Energie in das Stromnetz zurückgespeist oder in Bremswiderständen vernichtet.

Eine Ankerwelle 24 des Antriebsmotors 8 ist mit einer mechanischen Bremseinrichtung 25 gekuppelt und treibt die Seiltrommel 3 über ein in der Seiltrommel 3 untergebrachtes Planetengetriebe.

Zu der mechanischen Bremseinrichtung 25 gehören eine drehfest mit der Ankerwelle 24 gekuppelte Bremsscheibe 26 sowie zangenartig an dieser angreifende Bremsbacken 27, die über eine schematisch angedeutete Betätigungseinrichtung 28 an die Bremsscheibe 26 angelegt werden können bzw. mit deren Hilfe die Bremsbacken 27 gelüftet werden können. Die Bremsbetätigungseinrichtung 28 weist einen Steuereingang 29 auf, der über eine Leitung 31 mit einem Ausgang 32 des Mikroprozessors 16 verbunden ist.

Um zu verhindern, daß eine mechanische Überlastung des Hebezeugs 1 zufolge einer zu großen Hakenlast zustandekommt, ist ein Seilkraftsensor 33 vorgesehen, der ein der Seilkraft proportionales elektrisches Signal an seinem Ausgang 34 abgibt.

Der Seilkraftsensor 33 kann in unterschiedlicher Form ausgeführt sein. Es kann eine Kraftmeßdose sein, die an dem festen Verankerungspunkt 6 zwischen dem Zugseil 4 und dem Rahmen 2 angeordnet ist. Der Seilkraftsensor 33 kann aber auch in der Aufhängung des Hebezeugs 1 angeordnet sein, um das Gewicht des Hebezeugs 1 zusammen mit der daran hängenden Last zu messen bzw. zu wiegen. Schließlich ist es auch denkbar, als Seilkraftsensor 33 eine Kraftmeßeinrichtung einzusetzen, die eine Axialkraft an einer Achse innerhalb des Untersetzungsgetriebes zwischen dem Antriebsmotor 8 und der Seiltrommel 3 mißt und davon Gebrauch macht, daß bei schräg verzahnten Zahnrädern eine von dem übertragenen Drehmoment abhängige Axialkraft entsteht. In allen Fällen liefert der Seilkraftsensor 33 an seinem Ausgang 34 ein Signal, das für den Wert der Last 7, die an dem Haken 5 hängt, kennzeichnend ist. Genau gesagt enthält dieser Wert auch das variable Gewicht des ausgefahrenen Seils, das im allgemeinen jedoch vernachlässigbar ist. Dieses elektrische Lastsignal gelangt über eine Verbindungsleitung 35 unmittelbar und damit praktisch ungesiebt und unverzögert in einen Eingang 36 des Mikroprozessors 16.

Fig. 3 veranschaulicht in Gestalt eines Flußdiagramms jenen Programmteil, der in dem Mikroprozessor 16 abläuft und dazu dient, die Hakenlast bzw. das Gewicht der angehobenen Last 7 einschließlich dem Gewicht des Seils 4 zu ermitteln.

Der in Fig. 3 gezeigte Programmausschnitt wird jeweils lediglich beim ersten Anfahren einer Last durchlaufen, nicht jedoch wenn die bereits schwebende Last angehalten und erneut angefahren wird, gleichgültig ob nach oben oder nach unten.

Das Programm wird jeweils bei 41 aus dem Hauptprogramm erreicht. Sodann wird als nächstes bei 42 abgeprüft, ob das von dem Lastsensor 33 gelieferte Lastsignal F größer ist als ein unterster fester Referenzwert Ref₁. Dieser Referenzwert Ref₁ ist sehr niedrig angesetzt und entspricht dem gerade eben gestrafften Seil 4. Er liegt bei ca 10 % der Nennlast des Hebezeugs 1. Wenn das Programm feststellt, daß das Lastsignal F unter dem Grenzwert Ref₁ liegt, wird zu einem Anweisungsblock 43 verzweigt, in dem ein oberer variabler Grenzwert Ref₂ und ein unterer variabler Grenzwert Ref₃ auf ihre jeweils untersten Werte K1 und K2 gesetzt werden. Sodann wird das Programmstück gemäß Fig. 4 bei 44 wiederum in Richtung Hauptprogramm verlassen, bis es aus dem Hauptprogramm bei 41 wieder angesprungen wird. Der Antriebsmotor 8 läuft mit der vom Benutzer über den Hängetaster gewählten Geschindigkeit.

Wird bei der Verzweigungsstelle 42 hingegen festgestellt, daß das Lastsignal F größer ist als der untere Grenzwert Ref₁, wird hieraus auf ein Straffen des Seils 4 geschlossen und der Hebevorgang für die Last beginnt. Um beim Losreißen der Last 7 unnötige Schwingungen im Seil 4 und dem Aufglager für das Hebezeug 1 zu vermeiden und auch im Falle einer Überlast sehr schnell wieder anzuhalten, wird unabhängig von dem über den Hängeschalter 13 eingegebenen Wunsch zur Hebegeschwindigkeit zwangsläufig in einem nachfolgenden Anweisungsblock 45 an die Stromversorgungseinrichtung 17 ein Befehl gegeben, der die Drehzahl des Antriebsmotors 8 auf die Feinhubgeschwindigkeit bzw. niedrigste Hubgeschwindigkeit v_{fein} zurücksetzt. Damit ist sichergestellt, daß nun das weitere Straffen des Seils 4 mit der niedrigsten Geschwindigkeit fortgesetzt wird.

Sodann wird an einer Verzweigungsstelle 46 überprüft, ob das Lastsignal F größer ist als der momentane Wert des oberen variablen Grenzwertes Ref₂. Falls dies zutrifft, werden in einem nachfolgenden Anweisungsblock 47 sowohl der variable obere Grenzwert Ref₂ als auch der variable untere Grenzwert Ref₃ jeweils um einen Inkrementalwert Δ erhöht. Ferner wird eine Uhr auf ihrem Startwert gestartet.

Der Anweisungsblock 47 wird nicht ausgeführt, wenn das Lastsignal kleiner als der obere variable Grenzwert Ref₂ bleibt.

In jedem Falle wird anschließend bei einer Verzweigungsstelle 48 überprüft, ob das Lastsignal F über oder unter dem unteren variablen Grenzwert Ref₃ liegt. Wird der untere Grenzwert unterschritten, werden in dem Anweisungsblock 49 der obere variable Grenzwert Ref₂ und der untere variable Grenzwert Ref₃ um den Inkrementalwert Δ vermindert. Außerdem wird die Uhr auf den Anfangswert zurückgesetzt und neu gestartet.

Das Programm geht anschließend zu einer Verzweigungsstelle 51 weiter, an der geprüft wird, ob die Uhr, weil die Anweisungsblöcke 47 und 49 übersprungen wurden, zwischenzeitlich einen Zeitwert anzeigt, der größer ist als t_{G}. Diese Zeitspanne t_{G} ist etwas größer als die im ungünstigsten Falle zu erwartende Periodendauer der Schwingung der Last 7 an dem Seil 4. Falls dieser zeitliche Grenzwert t_{G} nicht überschritten ist, kehrt das Programm zu dem Eingang des Anweisungsblocks 45 zurück, um erneut die Abprüfungen an den Verzweigungsstellen 46 und 48 vorzunehmen, damit die variablen Grenzwerte Ref₂ und Ref₃ je nachdem korrigiert werden.

Wenn die Prüfung an der Verzweigungsstelle 51 positiv ausfällt, d.h. die Uhr wurde über eine Zeitspanne, die größer ist als t_{G}, nicht zurückgesetzt, wird dies vom Programm dahingehend interpretiert, daß die Seilschwingungen so weit abgeklungen sind, daß die dadurch entstehenden Schwankungen des Lastsignals F innerhalb des Bandes liegen, das nach oben durch den aktuellen Wert des oberen variablen oberen Grenzwertes Ref₂ und nach unten durch den ebenfalls jeweils aktuellen Wert des unteren variablen Grenzwertes Ref₃ eingegrenzt ist.

Da es sein kann, daß beispielsweise der aktuell erreichte Wert des oberen variablen Wert Ref₂ nur knapp über dem wahren Wert des Lastsignals F bei ruhender Last liegt, ist es zweckmäßig, wenn im Anschluß an die Verzweigungsstelle 51 in dem Anweisungsblock 52 anschließend der obere variable Grenzwert Ref₂ um einen festen kleinen Inkrementalwert a vergrößert wird. Der jetzt nach dem Anweisungsblock 52 erreichte obere Grenzwert kann als Referenzwert herangezogen werden, um beim weiteren Betrieb zu entscheiden, ob eine Betriebssituation eingetreten ist, die es ratsam erscheinen läßt, sicherheitshalber in die niedrige Drehzahl umzuschalten.

Für den Fall, daß auch der untere Grenzwert verwertet wird, um übermäßige Schwingungen zu erkennen, die ein Umschalten der Betriebsweise des Hebezeugs angeraten erscheinen lassen, beispielsweise weil durch Tippbetrieb sehr große Schwingungsamplituden entstanden sind, kann auch der untere variable Grenzwert Ref₃ um ein kleines Inkrement a vermindert werden, damit unter ungünstigen Bedingungen ein hinreichender Abstand zu dem Ruhezustand des Lastsignals F erreicht wird.

Wenn der Anweisungsblock 52 erreicht ist, steht fest, daß die Last 7 frei am Haken pendelt, so daß jetzt, wenn keine anderen Bedingungen vorliegen, die ein Umschalten in die höhere Geschwindigkeit verbieten, in die vom Benutzer gewünschte Geschwindigkeit hochgeschaltet werden kann. Dazu wird an einer Verzweigungsstelle 53 geprüft, ob die von dem Benutzer gewünschte Sollhubgeschwindigkeit vₛₒₗₗ gleich der schnellen Hubgeschwindigkeit v_{schnell} ist. Falls ja, wird in einem Anweisungsblock 53 die Hubgeschwindigkeit V auf die schnelle Hubgeschwindigkeit v_{schnell} umgeschaltet. Nach Verlassen des Anweisungsblocks 53 oder im Falle eines negativen Ausgangs der Abprüfung an der Verzweigungsstelle 52 wird der Programmteil bei 54 ins Hauptprogramm verlassen.

Der gezeigte Programmabschnitt zeigt die für das Verständnis wesentlichen Teile. Eventuell erforderliche Warteschleifen und auch die Abprüfung auf Überschreiten der Überlastgrenze wurden der Übersichtlichkeit halber weggelassen.

Anhand von Fig. 4 wird nachfolgend das Verhalten des Programms erläutert:

Es sei angenommen, daß zum Zeitpunkt t₀ die Last 7 am schlaffen Seil 4 angehängt ist und der Benutzer über die Taste 14 die schnelle Hubgeschwindigkeit v_{schnell} des Seilzugs 1 anfordert. Das Seil 4 wird sehr rasch straffgezogen und anschließend mit einem steilen Gradienten gespannt.

Zum Zeitpunkt t₁ überschreitet das von dem Lastsensor 63 gelieferte Lastsignal F den unteren festen Grenzwert Ref₁, was als Anzeichen dafür gewertet wird, daß sich in dem Seil 4 eine hinreichende Spannung aufgebaut hat und ein weiterer Betrieb mit der schnellen Haupthubgeschwindigkeit nicht zweckmäßig ist. Zum Zeitpunkt t₁ schaltet die Steuerschaltung 9 deswegen die Stromversorgungseinrichtung 17 um, damit anschließend der Motor 8 nur noch mit der langsamen Feinhubgeschwindigkeit v_{fein} arbeitet.

Da vorher die Bedingung F < Ref₁ nicht erfüllt war, waren jeweils die beiden variablen Grenzwerte Ref₁ und Ref₂ auf ihre Anfangswerte K1 und K2 zurückgesetzt. Wegen des Zurückschaltens in die langsame Geschwindigkeit wird ab dem Zeitpunkt t₁ das Lastsignal F weniger steil ansteigen.

Zum Zeitpunkt t₂ wird das Lastsignal F zum ersten Mal größer werden als der noch auf seinem Startwert sitzende obere variable Grenzwert Ref₂, der daraufhin zum Zeitpunkt t₂ um Δ erhöht wird ebenso wie der untere variable Grenzwert Ref₃. Dieser Vorgang des Übersteigens von Ref₂ und der Erhöhung von Ref₂ und Ref₃ wird sich bis zum Zeitpunkt t₈ mehrfach wiederholen. Solange wird das Programm den Anweisungsblock 47 ausführen, jedoch den Anweisungsblock 49 überspringen. Gleichzeitig wird immer wieder die Uhr auf den Anfangswert zurückgesetzt.

Was die Steuerschaltung 9 jetzt noch nicht wissen kann, sich aber aus dem weiteren Verlauf des Lastsignals F ergibt, war hier bereits eine Situation eingetreten, in der die Last 7 vom Boden abgehoben hatte und eine Seilschwingung induziert wurde. Dementsprechend fällt zum Zeitpunkt t₉ die Überprüfung bei 46 negativ aus, d.h. der Anweisungsblock 47 wird übersprungen. Hingegen ist die Überprüfung beim Anweisungsblock 48 positiv, denn das Lastsignal F wird jetzt erstmalig kleiner als der synchron mit dem variablen oberen Grenzwert Ref₂ mit nach oben verstellte untere Grenzwert Ref₃. Deswegen wird der Anweisungsblock 49 ausgeführt und es wird sowohl der untere variable Grenzwert Ref₃ als auch der obere variable Grenzwert Ref₂ wiederum um Δ vermindert. Das führt dazu, daß im weiteren Verlauf das Lastsignal F zwar nicht mehr den aktuell eingestellten Wert des variablen unteren Grenzwertes Ref₃ unterschreitet, dafür aber zum Zeitpunkt t₁₀ den gegenüber zum Zeitpunkt t₈ verminderten oberen variablen Grenzwert Ref₂. Im Programm hat das zur Folge, daß nicht mehr der Anweisungsblock 49, sondern wiederum der Anweisungsblock 47 ausgeführt wird. Bei dem gewählten Verlauf von F führt dies dazu, daß der obere variable Grenzwert Ref₂ erneut auf den Wert eingestellt wird, den er zum Zeitpunkt t₈ bereits einmal hatte. Das gleiche gilt für den unteren variablen Grenzwert Ref₃.

Da die Schwingung noch nicht hinreichend abgeklungen ist, wird auch zum Zeitpunkt t₁₁ erneut der untere variable Grenzwert Ref₃ unterschritten, mit der Folge, daß die beiden variablen Grenzwerte Ref₂ und Ref₃ wiederum um Δ im Anweisungsblock 49 vermindert werden.

Nach dem Zeitpunkt t₁₁ bleibt der Wert von F trotz der noch vorhandenen Schwingungen kleiner als der inzwischen nachgeführte obere variable Grenzwert Ref₂ und außerdem bleibt F größer als der aktuelle Wert des unteren variablen Grenzwertes Ref₃. Die Folge ist, daß die Uhr nicht mehr zurückgesetzt wird und die Schleife zwischen dem Anweisungsblock 45 und dem Anweisungsblock 52 nicht mehr durchlaufen wird, solange bis F wieder kleiner wird als der Referenzwert Ref₁ was dem Absetzen der Last 7 entspricht.

Ersichtlicherweise ist der obere variable Grenzwert Ref₂ praktisch gleichzeitig mit dem hinreichenden Abklingen der Seilschwingungen nach dem Anheben der Last 7 einjustiert. Wie erwähnt, können nun aus Sicherheitsgründen die Werte der beiden variablen Grenzwerte Ref₂ und Ref₃ im Sinne einer Vergrößerung der Bandbreite verändert werden. Das System ist nicht darauf angewiesen, mit einer Pausenzeit zu arbeiten, die den ungünstigsten Lastfall berücksichtigt und für den normalen Betriebsfall entschieden zu lang ist. Das System ist in der Lage, sehr schnell wieder mit der vollen Hubgeschwindigkeit zu arbeiten, weil der eingeschwungene Zustand maximal eine Periodendauer nach dem letzten Überschreiten eines der Grenzwerte Ref₂, Ref₃ ebenfalls im eingeschwungenen stabilen Zustand ist.

Wie genau der obere bzw. der untere variable Grenzwert Ref₂ bzw. Ref₃ mit dem wahren Gewicht F übereinstimmt, hängt davon ab, wie groß der Abstand zwischen diesen beiden variablen Grenzwerten Ref₂ und Ref₃ gewählt ist. Je kleiner die Bandbreite ist, umso genauer stimmen die beiden variablen Grenzwerte Ref₂ und Ref₃ mit dem wahren Signal F überein. In der Praxis hat sich herausgestellt, daß ein Abstand zwischen den beiden variablen Grenzwerten Ref₂ und Ref₃ von ca. 3-4% der Nennlast eine sehr genaue Messung ermöglicht.

Ein Hebezeug ist mit einem Steuersystem versehen, bei dem während des Anhebens der Last von der Unterlage dynamisch ein oberer Grenzwert solange nachgezogen wird, bis das von dem Steuersystem erfaßte Lastsignal erstmals diesen stufenweise erhöhten Grenzwert nicht mehr überschreitet. Im Anschluß daran wird überprüft, ob infolge von Schwingungen auch ein stufenweise mitgezogener unterer Grenzwert unterschritten wird. Wenn dies nicht der Fall ist, bleiben die Grenzwerte auf dem aktuell erreichten Wert, andernfalls werden sie stufenweise vermindert und wieder erhöht, solange, bis das Lastsignal zwischen den beiden Grenzen bleibt. Damit kann sich das System sehr schnell auf jede beliebige Last einstellen und ist praktisch mit dem Anheben der Last und dem anschließenden Abklingen der Seilschwingung ebenfalls im eingeschwungenen Zustand, was bedeutet, daß die Grenzwerte zuverlässig festgelegt sind und ihnen vertraut werden kann.

## Patentansprüche

1. Antriebs- und Steuersystem (9) für ein ein Lastaufnahmemittel (4,5) aufweisendes Hebezeug (1),
mit einem Antriebsmotor (8) zum Bewegen des Lastaufnahmemittels (4,5),
mit einer Stromversorgungseinrichtung (17) für den Antriebsmotor (8), an die der Antriebsmotor (8) angeschlossen ist und die Steuereingänge (21) aufweist,
mit einer Sensoreinrichtung (33), um die an dem Lastaufnahmenmittel (4,5) wirkende Kraft zu erfassen und ein die Größe der Kraft kennzeichnendes Lastsignal (F) abzugeben,
mit einer Eingabeeinrichtung (13) zum Steuern des Antriebsmotors (8) und
mit einer an die Eingabeeinrichtung (13) angeschlossenen Steuerschaltung (16), in die das Lastsignal (F) aus der Sensoreinrichtung (33) eingespeist wird, **dadurch gekennzeichnet, dass** die Steuerschaltung ein Steuerprogram enthält,
in dem ein variabler oberer Grenzwert (Ref₂) für das Lastsignal bereitgestellt ist,
das (i) das Lastsignal (F) mit dem variablen oberen Grenzwert (Ref₂) vergleicht,
das (ii) beim Überschreiten des variablen oberen Grenzwerts (Ref₂) durch das Lastsignal (F) den oberen Grenzwert (Ref₂) erhöht und
das die Schritte (i) und (ii) solange wiederholt, bis das Lastsignal (F) für eine festgelegte Zeit (t_{G}) kleiner bleibt als der variable obere Grenzwert (Ref₂).

2. Antriebs- und Steuersystem nach Anspruch 1, **dadurch gekennzeichnet, daß** der variable obere Grenzwert (Ref₂) jeweils um einen konstanten Betrag erhöht wird.

3. Antriebs- und Steuersystem nach Anspruch 1, **dadurch gekennzeichnet, daß** in dem Programm ein fester Grenzwert (Ref₁) bereitgestellt ist und daß die Schritte (i) und (ii) lediglich dann durchgeführt werden, wenn nach dem Ablauf der festgelegten Zeit (t_{G}) zuvor das Lastsignal (F) den festen Grenzwert (Ref₁) unterschritten hat.

4. Antriebs- und Steuersystem nach Anspruch 1, **dadurch gekennzeichnet, daß** in dem Programm ein variabler unterer Grenzwert (Ref₃) für das Lastsignal (F) bereitgestellt ist und daß jedesmal, wenn der variable obere Grenzwert (Ref₂) erhöht wird auch der variable untere Grenzwert (Ref₃) erhöht wird.

5. Antriebs- und Steuersystem nach Anspruch 1, **dadurch gekennzeichnet, daß** der variable untere Grenzwert (Ref₃) um jeweils einen festen Betrag (Δ) erhöht wird.

6. Antriebs- und Steuersystem nach Anspruch 1, **dadurch gekennzeichnet, daß** der variable untere Grenzwert (Ref₃) und der variable obere Grenzwert (Ref₂) einen festen Abstand voneinander haben.

7. Antriebs- und Steuersystem nach Anspruch 1, **dadurch gekennzeichnet, daß** der feste Abstand zwischen dem variablen unteren Grenzwert (Ref₃) und dem variablen oberen Grenzwert (Ref₂) zwischen 2 % und 20 % der Nennlast des Hebezeugs (1) liegt.

8. Antriebs- und Steuersystem nach Anspruch 4, **dadurch gekennzeichnet, daß** (iii) das Lastsignal (F) mit dem variablen unteren Grenzwert (Ref₃) verglichen wird, daß (iv) beim Unterschreiten des variablen unteren Grenzwerts (Ref₃) durch das Lastsignal (F) der untere Grenzwert (Ref₃) vermindert wird und daß die Schritte (iii) und (iv) solange wiederholt werden, bis das Lastsignal (F) für eine festgelegte Zeit (t_{G}) größer bleibt als der variable untere Grenzwert (Ref₃).

9. Antriebs- und Steuersystem nach Anspruch 1 oder 8, **dadurch gekennzeichnet, daß** die festgelegte Zeit (t_{G}) zwischen 0.2 sek und 5 sek beträgt.

10. Antriebs- und Steuersystem nach Anspruch 1, **dadurch gekennzeichnet, daß** nach Ablauf der festgelegten Zeit (t_{G}) der obere variable Grenzwert (Ref₂) um einen vorgegeben Wert erhöht und/oder der untere variable Grenzwert (Ref₃) um einen vorgegebenen Wert vermindert werden.

11. Antriebs- und Steuersystem nach Anspruch 1 oder 8, **dadurch gekennzeichnet, daß** der Antriebsmotor (8) mit wenigstens einer hohen und wenigstens einer niedrigen Drehzahl betreibbar ist.

12. Antriebs- und Steuersystem nach Anspruch 11, **dadurch gekennzeichnet, daß** das Programm unabhängig von der Eingabe über die Eingabeeinrichtung (13) die hohe Drehzahl wenigstens solange sperrt, bis die festgelegte Zeit (t_{G}) abgelaufen ist.

13. Antriebs- und Steuersystem nach Anspruch 11, **dadurch gekennzeichnet, daß** das Programm, wenn eine Bewegung des Lastaufnahmemittels (4,5) über die Eingabeeinrichtung (13) angefordert wird, nach dem Überschreiten des variablen oberen Grenzwerts (Ref₂) durch das Lastsignal (F) zwangsweise den Antriebsmotor (8) in eine niedrige Drehzahl umschaltet.

## Claims

1. Drive and control system (9) for a hoist (1) having a load suspension means (4, 5),
with a drive motor (8) for moving the load suspension means (4, 5),
with a power supply means (17) for the drive motor (8), to which the drive motor (8) is connected and which has control inputs (21),
with a sensor arrangement (33) to detect force acting on the load suspension means (4, 5) and to emit a load signal (F) identifying the magnitude of the force,
with an input device (19) for controlling the drive motor (8) and
with a control circuit (16) connected to the input device (13), into which the load signal (F) from the sensor arrangement (33) is fed,
**characterized in that** the control circuit (16) contains control programm
in which a variable upper limit (Ref₂) for the load signal is made available,
which (i) compares the load signal (F) with the variable upper limit (Ref₂),
which (ii) increases the upper limit (Ref₂) when the variable upper limit (Ref₂) is exceeded by the load signal (F) and
which repeats steps (i) and (ii) until the load signal (F) remains smaller than the variable upper limit (Ref₂) for a fixed time (t_{G}).

2. Drive and control system according to Claim 1, **characterised in that** the variable upper limit (Ref₂) is respectively increased by a constant amount.

3. Drive and control system according to Claim 1, **characterised in that** a fixed limit (Ref₁) is made available in the program, and that steps (i) and (ii) are only performed once the load signal (F) has fallen below the fixed limit (Ref₂) after the fixed time (t_{G}) has elapsed.

4. Drive and control system according to Claim 1, **characterised in that** a variable lower limit (Ref₃) is made available in the program for the load signal (F), and that each time the variable upper limit (Ref₂) limit is increased, the variable lower limit (Ref₃) is also increased.

5. Drive and control system according to Claim 1, **characterised in that** the variable lower limit (Ref₃) is respectively increased by a fixed amount (Δ).

6. Drive and control system according to Claim 1, **characterised in that** the variable lower limit (Ref₃) and the variable upper Limit (Ref₂) have a fixed interval between them.

7. Drive and control system according to Claim 1, **characterised in that** the fixed interval between the variable lower limit (Ref₃) and the variable upper limit (Ref₂) lies between 2% and 20% of the nominal load of the hoist (1).

8. Drive and control system according to Claim 4, **characterised in that** (iii) the load signal (F) is compared with the variable lower limit (Ref₃), that (iv) when the load signal (F) falls below the variable lower limit (Ref₃) the lower limit (Ref₃) is reduced, and that steps (iii) and (iv) are repeated until the load signal (F) remains larger than the variable lower limit (Ref₃) for a fixed time (t_{G}).

9. Drive and control system according to Claim 1 or 8, **characterised in that** the fixed time (t_{G}) amounts to between 0.2 seconds and 5 seconds.

10. Drive and control system according to Claim 1, **characterised in that** after the fixed time (t_{G}) has elapsed, the upper variable limit (Ref₂) is increased by a given value and/or the lower variable limit (Ref₃) is reduced by a given value.

11. Drive and control system according to Claim 1 or 8, **characterised in that** the drive motor (8) can be operated at at least one high and at least one low speed.

12. Drive and control system according to Claim 11, **characterised in that** the program blocks the high speed irrespective of the input via the input device (13) at least until the fixed time (t_{G}) has elapsed.

13. Drive and control system according to Claim 11, **characterised in that** when a movement of the load suspension means (4, 5) is called for via the input device (13), the program automatically switches over the drive motor (8) to a low speed after the variable upper limit (Ref₂) has been exceeded by the load signal (F).

## Revendications

1. Système d'entraînement et de commande (9) pour un engin de levage (1) muni d'un moyen de suspension de la charge (4, 5), comportant un moteur d'entraînement (8) pour déplacer le moyen de suspension de la charge (4, 5),
une installation d'alimentation en courant électrique (17) pour le moteur d'entraînement (8), à laquelle le moteur d'entraînement (8) est connecté et qui présente des entrées de commande (21),
un système de capteur (33) pour mesurer la force agissant sur le moyen de suspension de la charge (4, 5) et délivrer un signal de charge (F) caractérisant la valeur de la force,
un dispositif d'entrée (13) pour commander le moteur d'entraînement (8) et
un circuit de commande (16) relié au dispositif d'entrée (13), auquel le signal de charge (F) du système de capteur (33) est transmis
**caractérisé par le fait que** le circuit de commande (16) contient
un programme de commande,
dans lequel une valeur seuil supérieure (Ref₂) variable pour le signal de charge est chargée,
qui (i) compare le signal de charge (F) à la valeur seuil supérieure (Ref₂) variable,
qui (ii), lorsque le signal de charge (F) est plus élevé que la valeur seuil supérieure (Ref₂) variable, relève ladite valeur seuil supérieure (Ref₂), et
qui répète les étapes (i) et (ii) jusqu'à ce que le signal de charge (F) reste inférieur au seuil supérieure (Ref₂) variable pendant un laps de temps (t_{G}) déterminé.

2. Système d'entraînement et de commande selon la revendication 1, **caractérisé par le fait que** la valeur seuil supérieure (Ref₂) variable est relevée chaque fois d'une valeur constante.

3. Système d'entraînement et de commande selon la revendication 1, **caractérisé par le fait qu'**une valeur seuil (Ref₁) fixe est chargée dans le programme et que les étapes (i) et (ii) sont lancées seulement lorsqu'à la fin du laps de temps (t_{G}) déterminé le signal de charge (F) est inférieur à la valeur seuil (Ref₁) fixe.

4. Système d'entraînement et de commande selon la revendication 1, **caractérisé par le fait qu'**une valeur seuil inférieure (Ref₃) variable est chargée dans le programme pour le signal de charge (F) et que chaque fois que la valeur seuil supérieure (Ref₂) variable est relevée, la valeur seuil inférieure (Ref₃) variable est également relevée.

5. Système d'entraînement et de commande selon la revendication 1, **caractérisé par le fait que** la valeur seuil inférieure (Ref₃) variable est relevée chaque fois d'une valeur fixe (Δ).

6. Système d'entraînement et de commande selon la revendication 1, **caractérisé par le fait que** la valeur seuil inférieure (Ref₃) variable et la valeur seuil supérieure (Ref₂) présentent un écart réciproque fixe.

7. Système d'entraînement et de commande selon la revendication 1, **caractérisé par le fait que** l'écart fixe entre la valeur seuil inférieure (Ref₃) variable et la valeur seuil supérieure (Ref₂) variable est compris entre 2% et 20% de la charge nominale de l'engin de levage (1).

8. Système d'entraînement et de commande selon la revendication 4, **caractérisé par le fait que** (iii) le signal de charge (F) est comparé à la valeur seuil inférieure (Ref₃) variable, que (iv), lorsque le signal de charge (F) inférieur est inférieur à la valeur seuil inférieure (Ref₃) variable, ladite valeur seuil inférieure (Ref₃) est abaissée et que les étapes (iii) et (iv) sont répétées jusqu'à ce que le signal de charge (F) reste supérieur à la valeur seuil inférieure (Ref₃) variable pendant un laps de temps (t_{G}) déterminé.

9. Système d'entraînement et de commande selon la revendication 1 ou 8, **caractérisé par le fait que** le laps de temps (t_{G}) déterminé est comprise entre 0,2 sec et 5 sec.

10. Système d'entraînement et de commande selon la revendication 1, **caractérisé par le fait que** lorsque le laps dé temps (t_{G}) déterminé est écoulé, la valeur seuil supérieure (Ref₂) variable est relevée d'une valeur prédéterminée et/ou la valeur seuil inférieure (Ref₃) variable est abaissée d'une valeur prédéterminée.

11. Système d'entraînement et de commande selon la revendication 1 ou 8, **caractérisé par le fait que** le moteur d'entraînement (8) peut fonctionner avec au moins une vitesse de rotation élevée et au moins une vitesse de rotation faible.

12. Système d'entraînement et de commande selon la revendication 11, **caractérisé par le fait que** le programme indépendamment de l'entrée effectuée par l'intermédiaire du dispositif d'entrée (13) interdit la vitesse de rotation élevée jusqu'à ce que le laps de temps (t_{G}) déterminé soit écoulé.

13. Système d'entraînement et de commande selon la revendication 11, **caractérisé par le fait que** le programme, lorsqu'un déplacement du moyen de suspension de la charge (4,5) est demandé par l'intermédiaire du dispositif d'entrée (13), après le dépassement de la valeur seuil supérieure (Ref₂) variable par le signal de charge (F), commute de force le moteur d'entraînement (8) vers une vitesse de rotation plus faible.
